# EUROPÄISCHE PATENTSCHRIFT

(11) **EP 0 263 808 B1**
(45) Veröffentlichungstag und Bekanntmachung des Hinweises auf die Patenterteilung: **25.04.1990**
(21) Anmeldenummer: 87890210.5
(22) Anmeldetag: 10.09.1987
(51) Int. Cl.: F02M 55/00, F02M 59/44, F02M 59/26

(54) **Pumpenelement einer Brennstoffeinspritzpumpe für Einspritzbrennkraftmaschinen**
Pump element of a fuel pump for an injection combustion engine
Partie d'une pompe à combustible pour moteur à injection

(30) Priorität: 10.09.1986 AT 2438/86
(43) Veröffentlichungstag der Anmeldung: 13.04.1988
(73) Patentinhaber: ROBERT BOSCH AG, 1110 Wien (AT)
(72) Erfinder: Stipek, Theodor, Dipl.-Ing. Dr., A-5400 Hallein (AT)
(74) Vertreter: Haffner, Thomas M., Dr.

(56) Entgegenhaltungen:
- DE-A- 1 954 123
- DE-A- 2 807 808
- FR-A- 788 642
- GB-A- 2 152 155
- US-A- 2 513 883
- PATENT ABSTRACTS OF JAPAN, Band 10, Nr. 10 (M-446)[2067], 16. Januar 1986; & JP-A-60 173 365 (MITSUBISHI JUKOGYO K.K.) 06-09-1985

## Beschreibung

Die Erfindung bezieht sich auf ein Pumpenelement einer Brennstoffeinspritzpumpe für Einspritzbrennkraftmschinen, bei welchem die Pumpenkolbenbüchse wenigstens eine Saug- und Überströmbohrung aufweist, die durch Steuerkanten des Pumpenkolbens überschliffen wird und das Förderende durch Aufsteuern der Saug- und Überströmbohrung bestimmt wird, wobei eine im Bereich der Kolbenstirnfläche angeordnete Steuerkante den Förderbeginn und eine am Kolbenmantel angeordnete, insbesondere schräge, Steuerkante das Förderende bestimmt, wobei der Pumpenkolben eine axiale Bohrung aufweist, von welcher im Bereich ihres der Kolbenstirnfläche zugewendeten Endes wenigstens eine Radialbohrung ausgeht, welche am Kolbenmantel in dem die Saug- und Überströmbohrung überschleifenden Bereich zwischen der das Förderende bestimmenden Steuerkante und der den Förderbeginn bestimmenden Steuerkante mündet.

Eine Einrichtung der eingangs genannten Art ist beispielsweise aus der DE-A 1 954 123 bekanntgeworden, wobei die axiale Bohrung im Kolben vom Arbeitsraum desselben ausgeht und über eine radiale Bohrung in den Bereich der schräg verlaufenden Absteuernut zur Beendigung des Einspritzvorganges durch Verbindung mit einer Saug- und Überströmbohrung mündet. Die axiale Bohrung mündet weiters in eine zwischen den zwei Steuerkanten angeordnete Drosselbohrung, um in einer einem Leerlauf entsprechenden Drehlage des Pumpenkolbens bereits einen Teil des unter Druck geförderten Kraftstoffes gedrosselt abströmen zu lassen, um die Geräuschbelastung im Leerlaufbetrieb des Motors zu senken.

Bei Pumpenelementen ist es darüberhinaus bekannt, daß sich durch den plötzlichen Abschluß der Saug- und Überströmbohrung bei Förderbeginn Dampfblasen in der Saug- und Überströmbohrung bilden. Durch den Pumpenkolben wird der Kraftstoff im Arbeitsraum der Pumpe auf sehr hohe Drücke von beispielsweise 1000 bar und auch mehr gebracht und bei Förderende strömt dieser hochkomprimierte Kraftstoff in die Saug- und Überströmbohrung. Durch die Drucksteigerung in der Saug- und Überströmbohrung implodieren diese Dampfblasen und es werden dadurch Kavitationen und Erosionen an der Wandung der Saug- und Überströmbohrung und auch am Kolbenmantel und an der Steuerkante verursacht. Aus der DE-A 2 807 808 ist es bekannt geworden, Kraftstoff, der im Pumpenarbeitsraum unter Druck gesetzt wurde, über eine Drosselbohrung abzuzweigen und vor dem Aufsteuern der Überströmbohrung in die Überströmbohrung einzuführen, um Dampfblasen aus dieser Uberströmbohrung wegzufördern. Die abgezweigte Kraftstoffmenge ist von der Toleranz der Drosselbohrung und von dem im Arbeitsraum des Pumpenkolbens auftretenden Druck abhängig. Diese nicht genau bestimmte abgezweigte Kraftstoffmenge verringert die Fördermenge des Pumpenkolbens und es ergeben sich daher Unterschiede in der Fördermenge der verschiedenen Pumpenelemente, was zu Ungleichmäßigkeiten im Motorlauf führt.

Die Erfindung stellt sich zur Aufgabe, solchen Kavitationen und Erosionen entgegenzuwirken. Zur Erfüllung dieser Aufgabe besteht die Erfindung im wesentlichen darin, daß die axiale Bohrung gegen den Arbeitsraum des Pumpenkolbens abgeschlossen ausgebildet ist, und daß von der axialen Bohrung im Bereich ihres von der Kolbenstirnfläche abgewendeten Endes wenigstens eine am Kolbenmantel mündende Radialbohrung ausgeht, welche zumindest während eines Teiles des Kolbenhubes mit einer in der Pumpenkolbenbüchse vorgesehenen Spülölzuführungsbohrung in Verbindung steht, durch welche Kraftstoff unabhängig von der Förderung des Pumpenelementes unter einem den Druck im Saugraum übersteigenden Druck der axialen Bohrung zugeführt wird. Von dieser Spülölzuführungsbohrung in der Pumpenkolbenbüchse gelangt Kraftstoff in die axiale Bohrung des Pumpenkolbens und von dieser wieder durch die radiale Bohrung in die Saug- und Überströmbohrung der Pumpenkolbenbüchse. Da der Druck dieses zum Spülen verwendeten Kraftstoffes über dem Druck im Saugraum liegt, tritt der Kraftstoff in die Saug- und Überströmbohrung ein und verdrängt die Dampfblasen vom Pumpenkolben weg in Richtung zum Saugraum. Da die von der axialen Bohrung ausgehende radiale Bohrung zwischen der das Förderende bestimmenden Steuerkante und der den Förderbeginn bestimmenden Steuerkante liegt, erfolgt somit die Wegspülung der Dampfblasen aus der Saug- und Uberströmbohrung knapp bevor die das Förderende bestimmende Steuerkante die Saug- und Überströmbohrung freigibt. Wenn nun der eine große Energie aufweisende Absteuerstrahl in die Saug- und Überströmbohrung eintritt, sind die Dampfblasen bereits weitgehend von der kritischen Stelle, nämlich vom Pumpenkolben, abgedrängt. Da der Druck des Spülkraftstoffstrahles wesentlich geringer ist als der Druck des bei Förderende abgesteuerten Brennstoffstrahles, kann auch kein hartes Implodieren der Dampfblasen durch den Spülkraftstoffstrahl erfolgen. Der Spülkraftstoffstrahl tritt in die Saug-und Überströmbohrung der Pumpenkolbenbüchse ein, sobald die Mündung der radialen Bohrung die Saug- und Überströmbohrung zu überschleifen beginnt, und dieser Spülkraftstoffstrahl drängt daher bevorzugt an der Oberseite der Saug- und Überströmbohrung die Gasblasen ab und gerade diese Oberseite ist die kritische Stelle, an welcher der Absteuerstrahl auftrifft. Es wird daher auf diese Weise Kavitation und Erosion durch ein hartes Implodieren der Dampfblasen weitgehend vermieden. Da die zum Spülen dienende Kraftstoffmenge gesondert zugeführt wird und nicht von der zu fördernden Kraftstoffmenge abgezweigt wird, sind Unregelmä- βigkeiten in der Kraftstofförderung vermieden. Es ist auch möglich, den Spülkraftstoff erst ab einer bestimmten Fördermenge und/oder Motordrehzahl zuzuführen, bei welcher die Kavitation unangenehm zu werden beginnt und die Spülkraftstoffzufuhr im Teillast- oder Teildrehzahlbereich zu unterlassen.

Gemäß der Erfindung sind vorzugsweise im Bereich des der Kolbenstirnfläche zugewendeten Endes der axialen Bohrung mehrere radiale Bohrungen vorgesehen, deren Mündungen am Kolbenmantel in einem Abstand voneinander liegen, der kleiner ist als der Durchmesser der Saug- und Überströmbohrung. Dadurch wird bei einem Pumpenelement, dessen Fördermenge durch Verdrehen des Kolbens geregelt wird, die Gewähr geboten, daß bei allen Drehstellungen des Pumpenkolbens der zum Spülen verwendete Kraftstoff in die Saug- und Überströmöffnung gelangt. Vorzugsweise liegen gemäß der Erfindung die Mündungen der Radialbohrungen am Kolbenmantel in gleichen Abständen von der das Förderende bestimmenden Steuerkante, so daß die Bedingungen für die Zuführung des zum Spülen verwendeten Kraftstoffes nicht verändert werden. Die Anordnung mehrerer Radialbohrungen hat den Vorteil, daß der Spülkraftstoff bei allen Drehstellungen des Kolbens axial in die Saug und Uberströmbohrung eintritt, wodurch die Wegförderung der Gas- oder Dampfblasen begünstigt wird. Gemäß der Erfindung kann aber auch die im Bereich des der Kolbenstirnfläche zugewendeten Endes der axialen Bohrung vorgesehene Radialbohrung in eine parallel zu der das Förderende bestimmenden Steuerkante verlaufende Nut am Kolbenmantel münden.

Gemäß der Erfindung kann die Anordnung so getroffen sein, daß die im Bereich des von der Kolbenstirnfläche abgewendeten Endes der axialen Bohrung vorgesehene Radialbohrung in eine parallel zu der das Förderende bestimmenden Steuerkante verlaufende Nut mündet, deren Axialabstand von dieser Steuerkante ungefähr dem Axialabstand der Spülölzuführungsbohrung von der Saug- und Überströmbohrung entspricht. In diesem Falle wird der Spülkraftstoff stoßweise immer dann zugeführt, wenn die Mündung der Radialbohrung die Saug- und Uberströmbohrung überschleift. Es kann aber gemäß der Erfindung auch die im Bereich des von der Kolbenstirnfläche abgewendeten Endes der axialen Bohrung vorgesehene Radialbohrung in eine Ringnut münden, deren axiale Erstreckung zumindest gleich einem wesentlichen Teil des Kolbenhubes ist. In diesem Fall erfolgt die Zuführung des Spülkraftstoffes zu der axialen Bohrung kontinuierlich, wobei der Spülkraftstoff nur dann aus der Radialbohrung austritt, wenn diese die Saug- und Uberströmbohrung der Pumpenkolbenbüchse überschleift.

Weiters ist es gemäß der Erfindung möglich, die Bohrungsdurchmesser der radialen Bohrungen, welche im Bereich des Kolbenkopfes münden, unterschiedlich auszuführen, so daß beispielsweise bei größeren Kraftstoffördermengen des Pumpenelementes auch größere Spülmengen vorhanden sind.

In der Zeichnung ist die Erfindung an Hand eines Ausführungsbeispieles schematisch erläutert.

Fig. 1 zeigt einen Teil-Axialschnitt durch ein Pumpenelement, Fig. 2 zeigt die Strömungsverhältnisse in der S aug-/Überströmbohrung kurz vor dem statischen Förderbeginn, Fig. 3 zeigt eine Variante zur Spülölzuführung und Fig. 4 eine Abwicklung des Pumpenkolbens mit abgewandelten radialen Bohrungen.

In Fig. 1 ist der Pumpenkolben mit 1 und die Pumpenkolbenbüchse mit 2 bezeichnet. 3 ist der Arbeitsraum des Pumpenkolbens. In der Pumpenkolbenbüchse sind diametral gegenüberliegend zwei Saug- und Überströmöffnungen 4 vorgesehen, welche in den Saugraum 5 münden, und durch schräge Absteuerkanten 6, welche das Förderende bestimmen, überschliffen werden.

Im Kolben 1 ist eine axiale Bohrung 7 vorgesehen, welche gegen den Arbeitsraum 3 durch einen Stopfen 8 abgeschlossen ist. Im Bereich des von der Kolbenstirnfläche 9 abgewendeten Endes der axialen Bohrung 7 geht eine radiale Bohrung 10 aus, die in eine schraubenlinienförmige Nut 11 am Mantel des Pumpenkolbens 1, welche parallel zu der schrägen Steuerkante 6 verläuft, mündet. In der Pumpenkolbenbüchse 2 ist eine Spülkraftstoffzuführungsbohrung 12 vorgesehen, durch welche über einen Anschluß 13 Kraftstoff unter einem höheren Druck als der Druck im Saugraum 5 zugeführt wird. Im Bereich des der Kolbenstirnfläche 9 zugewendeten Endes der axialen Bohrung 7 gehen von dieser axialen Bohrung radiale Bohrungen 14 aus, deren Mündungen 15 am Kolbenumfang in einer parallel zur Steuerkante 6 verlaufenden Reihe liegen. Die Nut 11 ist so angeordnet, daß sie die Spülkraftstoffzuführungsbohrung 12 dann überschleift, wenn die Mündungen 15 der Bohrungen 14 die Saug- und Überströmbohrungen 4 überschleifen. Hiefür ist Bedingung, daß der axiale Abstand zwischen den Mündungen 15 der Bohrungen 14 und der Bohrung 10 im Kolben ungefähr gleich ist dem Axialabstand der Bohrung 12 von der Saug- und Überströmbohrung 4.

Sobald die Mündung 15 einer solchen Bohrung 14 die Saug- und Überströmöffnung 4 überschleift, wird der Spülkraftstoff in die axiale Nut gefördert und tritt nun in Richtung des Pfeiles 16 über die Bohrungen 14 in die Saug- und Überströmbohrungen 4 der Pumpenkolbenbüchse 2 ein. Knapp nachher tritt der bei Förderende durch die schräge Steuerkante 6 abgesteuerte Brennstoffstrahl in Richtung des Pfeiles 17 in die Saug- und Überströmbohrung 4 ein.

Fig. 2 zeigt die Stellung des Kolbens 1 bei Förderbeginn. Die durch die Stirnfläche 9 gebildete Steuerkante schließt die Saug- und Überströmöffnung 4 der Pumpenkolbenbüchse 2 ab und ein Strahl des Brennstoffes tritt beim Abschließen in Richtung des Pfeiles 18 in die Saug- und Überströmbohrung 4 ein. Bei Abschluß der Saug- und Überströmöffnung durch die Stirnfläche 9 des Kolbens 1 wird der Kraftstoffstrom in die Bohrungen plötzlich unterbrochen, wodurch ein Unterdruck entsteht, der für die Dampfblasenbildung maßgeblich ist. Diese Darstellung erklärt, warum in der Saug- und Überströmbohrung 4 Dampfblasen auftreten.

Fig. 3 zeigt in einem Teilschnitt eine abgewandelte Ausführungsform. Hier mündet die von der axialen Bohrung 7 des Pumpenkolbens 1 ausgehende radiale Bohrung 10 in eine Ringnut 19 des Kolbens 1, in welche die Spülkraftstoffzuführungsbohrung 12 mündet. Die axiale Erstreckung dieser Ringnut ist zumindest gleich einem wesentlichen Teil des Hubes des Pumpenkolbens 1, so daß der Spülkraftstoff kontinuierlich in die axiale Bohrung 7 eintritt.

Da der Spülkraftstoff über einen Anschluß 13 gesondert unter Druck zuführbar ist, läßt sich in einfacher Weise die Zuführung bei geringen Drehzahlen oder geringen Fördermengen unterbinden, um Antriebsenergie für eine Pumpe zu sparen. Zu diesem Zweck ist eine gesonderte Pumpe angeordnet und ein über eine Steuereinheit in Abhängigkeit von Drehzahl oder Fördermenge der Pumpe steuerbares Ventil vorgesehen. Alternativ oder zusätzlich kann die Pumpe durch die Steuereinheit geschaltet werden.

## Patentansprüche

1. Pumpenelement einer Brennstoffeinspritzpumpe für Einspritzbrennkraftmaschinen, bei welchem die Pumpenkolbenbüchse (2) wenigstens eine Saug-und Überströmbohrung (4) aufweist, die durch Steuerkanten (6, 9) des Pumpenkolbens (1) überschliffen wird und das Förderende durch Aufsteuerung der Saug- und Überströmbohrung (4) bestimmt wird, wobei eine im Bereich der Kolbenstirnfläche (9) angeordnete Steuerkante den Förderbeginn und eine am Kolbenmantel angeordnete, insbesondere schräge, Steuerkante (6) das Förderende bestimmt, wobei der Pumpenkolben (1) eine axiale Bohrung aufweist, von welcher im Bereich ihres der Kolbenstirnfläche (9) zugewendeten Endes wenigstens eine Radialbohrung (14) ausgeht, welche am Kolbenmantel in dem die Saug- und Überströmbohrung (4) über- schleⁱfenden Bereich zwischen der das Förderende bestimmenden Steuerkante (6) und der den Förderbeginn bestimmenden Steuerkante (9) mündet, dadurch gekennzeichnet, daß die axiale Bohrung (7) gegen den Arbeitsraum des Pumpenkolbens (1) abgeschlossen ausgebildet ist, und daß von der axialen Bohrung (7) im Bereich ihres von der Kolbenstimfläche (9) abgewendeten Endes wenigstens eine am Kolbenmantel mündende Radialbohrung (10) ausgeht, welche zumindest während eines Teiles des Kolbenhubes mit einer in der Pumpenkolbenbüchse vorgesehenen Spülölzuführungsbohrung (12) in Verbindung steht, durch welche Kraftstoff unabhängig von der Förderung des Pumpenelementes unter einem den Druck im Saugraum übersteigenden Druck der axialen Bohrung (10) zugeführt wird.

2. Pumpenelement nach Anspruch 1, dadurch gekennzeichnet, daß im Bereich des der Kolbenstirnfläche (9) zugewendeten Endes der axialen Bohrung (7) mehrere radiale Bohrungen (14) vorgesehen sind, deren Mündungen (15) am Kolbenmantel in einem Abstand voneinander liegen, der kleiner ist als der Druchmesser der Saug- und Überströmbohrung (4).

3. Pumpenelement nach Anspruch 2, dadurch gekennzeichnet, daß die Mündungen (15) der Radialbohrungen (14) am Kolbenmantel in gleichen Abständen von der das Förderende bestimmenden Steuerkante (6) liegen.

4. Pumpenelement nach Anspruch 1, 2 oder 3, dadurch gekennzeichnet, daß die Radialbohrungen (14) unterschiedliche Durchmesser aufweisen, wobei in den Bereichen eines größeren Förderhubes größere Durchmesser vorgesehen sind.

5. Pumpenelement nach Anspruch 1, dadurch gekennzeichnet, daß die im Bereich des der Kolbenstimfläche (9) zugewendeten Endes der axialen Bohrung (7) vorgesehene Radialbohrung (14) in eine parallel zu der das Förderende bestimmenden Steuerkante (6) verlaufende Nut am Kolbenmantel mündet.

6. Pumpenlement nach einem der Ansprüche 1 bis 5, dadurch gekennzeichnet, daß die im Bereich des von der Kolbenstimfläche (9) abgewendeten Endes der axialen Bohrung (7) vorgesehene Radialbohrung (10) in eine parallel zu der das Förderende (6) bestimmenden Steuerkante verlaufende Nut (11) mündet, deren Axialabstand von dieser Steuerkante von dieser Steuerkante ungefähr dem Axialabstand der Spülölzuführungsbohrung (12) von der Saug- und Überströmbohrung (4) entspricht.

7. Pumpenelement nach einem der Ansprüche 1 bis 5, dadurch gekennzeichnet, daß die im Bereich des von der Kolbenstirnfläche (9) abgewendeten Endes der axialen Bohrung (7) vorgesehene Radialbohrung (10) in eine Ringnut (11) mündet, deren axiale Erstreckung zumindest gleich einem wesentlichen Teil des Kolbenhubes ist.

8. Pumpenelement nach einem der Ansprüche 1 bis 7, dadurch gekennzeichnet, daß der Spülkraftstoff erst ab einer bestimmten Drehzahl zuführbar ist.

9. Pumpenelement nach einem der Ansprüche 1 bis 8, dadurch gekennzeichnet, daß der Spülkraftstoff erst ab einer bestimmten Fördermenge zuführbar ist.

## Revendications

1. Elément de pompe d'une pompe d'injection de carburant pour moteurs à combustion interne à injection, dans lequel la chemise (2) du piston plongeur comprend au moins un alésage d'aspiration et d'écoulement (4) sur lequel passent en glissant les arêtes de commande (6, 9) du piston plongeur (1) et la fin du refoulement est déterminée par la mise en service de l'alésage d'aspiration et d'écoulement (4), une arête de commande prévue dans la région de la surface frontale (9) du piston déterminant le début du refoulement et une arête de commande (6) prévue sur le corps du piston, notamment en oblique, déterminant la fin du refoulement, le piston plongeur (1) comprenant un alésage axial à partir duquel part dans la région de son extrémité qui est tournée vers la surface frontale (9) du piston au moins un alésage radial (14) qui débouche sur le corps du piston dans la région de glissement de l'alésage d'aspiration et d'écoulement (4) entre l'arête de commande (6) déterminant la fin du refoulement et l'arête de commande (9) déterminant le début du refoulement, caractérisé en ce que l'alésage axial (7) est fermé vis à vis de l'enceinte de travail du piston plongeur (1) et qu'à partir de l'alésage axial (7) part dans la région de son extrémité qui est à l'opposé de la surface frontale (9) du piston au moins un alésage radial (10) débouchant sur le corps du piston, qui est en liaison au moins pendant une partie de la course du piston avec un alésage d'amenée d'huile de lavage (12) prévue dans la chemise du piston plongeur, par lequel du carburant est envoyé dans l'alésage axial (10) indépendamment du refoulement de l'élément de pompe et sous une pression dépassant la pression dans l'enceinte d'aspiration.

2. Elément de pompe selon la revendicatoin 1, caractérisé en ce que plusieurs alésages radiaux (14) sont prévus dans la région de l'extrémité de l'alésage axial (7) qui est tournée vers la surface frontale (9) du piston, dont les ouvertures (15) sur le corps du piston sont situées à une certaine distance les unes des autres qui est inférieure au diamètre de l'alésage d'aspiration et d'écoulement (4).

3. Elément de pompe selon la revendication 2, caractérisé en ce que les ouvertures (15) des alésages radiaux (14) sur le corps du piston sont situées à des distances égales de l'arête de commande (6) déterminant la fin du refoulement.

4. Elément de pompe selon la revendication 1, 2 ou 3, caractérisé en ce que les alésages radiaux (14) présentent des diamètres différents, les diamètres les plus importants étant prévus dans les régions où la course de roufoulement est la plus importante.

5. Elément de pompe selon la revendication 1, caractérisé en ce que l'alésage radial (14) prévu dans la région de l'extrémité de l'alésage axial (7) qui est tournée vers la surface frontale (9) du piston débouche sur le corps du piston dans une gorge parallèle à l'arête de commande (6) déterminant la fin du refoulement.

6. Elément de pompe selon l'une quelconque des revendications 1 à 5, caractérisé en ce que l'alésage radial (10) prévu dans la région d'extrémité de l'alésage axial (7) qui est à l'opposé de la surface frontale (9) du piston débouche dans une gorge (11) parallèle à l'arête de commande (6) déterminant la fin du refoulement, dont la distance axiale par rapport à cette arête de commande correspond sensiblement à la distance axiale entre l'alésage d'amenée d'huile de lavage (12) et l'alésage d'aspiration et d'écoulement (4).

7. Elément de pompe seon l'une quelconque des revendications 1 à 5, caractérisé en ce que l'alésage radial (10) prévu dans la région de l'extrémité de l'alésage axial (7) qui est à l'opposé de la surface frontale (9) du piston débouche dans une gorge annulaire (11) dont l'étendue axiale est au moins égale à une partie importante de la course du piston.

8. Elément de pompe selon l'une quelconque des revendications 1 à 7, caractérisé en ce que le carburant de lavage n'est alimenté qu'à partir d'une vitesse de rotation déterminée.

9. Elément de pompe selon l'une quelconque des revendications 1 à 8, caractérisé en ce que le carburant de lavage n'est alimenté qu'à partir d'une quantité refoulée déterminée.

## Claims

1. A pump element of a fuel injection pump for injection-type internal combustion engines, in which the pumping plunger barrel (2) has at least one intake and overflow port (4) over which control edges (6, 9) of the pumping plunger (1) slide and the end of delivery is determined by opening of the intake and overflow port (4), the start of delivery being determined by a control edge disposed in the vicinity of the end face (9) of the plunger and the end of delivery being determined by a control edge (6), especially an oblique one, disposed on the plunger skirt, wherein the pumping plunger (1) has an axial bore, from which, in the vicinity of its end nearest the end face (9) of the plunger, there extends at least one radial bore (14) which opens on to the plunger skirt in the area which slides over the intake and overflow port (4) between the control edge (6), which determines the end of delivery, and the control edge (9), which determines the start of delivery, characterised in that the axial bore (7) is formed closed off from the working chamber of the pumping plunger (1), and in that from the axial bore (7) in the vicinity of its end remote from the end face (9) of the plunger, there extends at least one radial bore (10) opening on to the plunger skirt which, at least during part of the plunger stroke, is in communication with a scavenge-oil feed bore (12) provided in the pumping plunger barrel, through which fuel is fed to the axial bore (10) independently of the delivery of the pump element at a pressure which exceeds the pressure in the intake chamber.

2. A pump element according to Claim 1, characterised in that, in the vicinity of the end of the axial bore (7) nearest the end face (9) of the plunger, there are provided several radial bores (14), the mouths (15) of which are situated on the plunger skirt at a distance from each other which is smaller than the diameter of the intake and overflow port (4).

3. A pump element according to Claim 2, characterised in that the mouths (15) of the radial bores (14) on the plunger skirt are situated at equal distances from the control edge (6) determining the end of delivery.

4. A pump element according to Claim 1, 2 or 3, characterised in that the radial bores (14) are of differing diameters, larger diameters being provided in the areas where there is a larger delivery stroke.

5. A pump element according to Claim 1, characterised in that the radial bore (14), which is provided in the vicinity of the end of the axial bore (7) nearest the end face (9) of the plunger, opens in to a groove in the plunger skirt extending parallel to the control edge (6) determining the end of delivery.

6. A pump element according to any one of Claims 1 to 5, characterised in that the radial bore (10), which is provided in the vicinity of the end of the axial bore (7) remote from the end face (9) of the plunger, opens into a groove (11) extending parallel to the control edge (6) determining the end of delivery, the axial distance of said groove from this control edge corresponding approximately to the axial distance of the scavenge-oil feed bore (12) from the intake and overflow port (4).

7. A pump element according to any one of Claims 1 to 5, characterised in that the radial bore (10), which is provided in the vicinity of the end of the axial bore (7) remote from the end face (9) of the plunger, opens into an annular groove (11) whose axial extent is at least equal to a substantial part of the plunger stroke.

8. A pump element according to any of Claims 1 to 7, characterised in that the scavenging fuel can be admitted only after a certain speed of rotation has been reached.

9. A pump element according to any one of Claims 1 to 8, characterised in that the scavenging fuel can be admitted only after a certain delivery rate has been reached.
